# EUROPÄISCHE PATENTSCHRIFT

(11) **EP 1 851 503 B1**
(45) Veröffentlichungstag und Bekanntmachung des Hinweises auf die Patenterteilung: **10.11.2010**
(21) Anmeldenummer: 06704542.7
(22) Anmeldetag: 13.02.2006
(51) Int. Cl.: F42B 30/02

(54) **GESCHOSS**
BULLET
PROJECTILE

(30) Priorität: 16.02.2005 CH 270052005
(43) Veröffentlichungstag der Anmeldung: 07.11.2007
(73) Patentinhaber: Saltech AG, 4657 Dulliken (CH)
(72) Erfinder: SALVEL, Manuel, F., CH-8200 Schaffhausen (CH)
(74) Vertreter: Liebetanz, Michael
(86) Internationale Anmeldenummer: PCT/CH2006/000093
(87) Internationale Veröffentlichungsnummer: WO 2006/086902

(56) Entgegenhaltungen:
- EP-A- 0 563 552
- EP-A- 0 752 571
- WO-A-99/10703

## Beschreibung

Die Erfindung betrifft ein Geschoss mit einem frontseitigen Kern und mit einem heckseitigen Kern, wobei die Aussenform des Geschosses, von der Geschossspitze ausgehend betrachtet, in ogiver Form ausgebildet ist, in einen zylindrischen Mittelbereich übergeht und in einem konischen Heckbereich endet, wobei der heckseitige Kern formschlüssig zentriert an dem frontseitigen Kern anliegt und wobei dieser heckseitige Kern den gesamten zylindrischen und den kegelstumpfförmig ausgebildeten Heckbereich des Geschosses ausfüllt.

Ein solches Geschoss ist als Mantelgeschoss aus der WO 99/10703 bekannt, wobei zweiteilige Geschosse schon seit mehr als 60 Jahren, beispielsweise aus GB 601 686, bekannt sind. Die zentrische formschlüssige Anpassung des heckseitigen Kerns an den frontseitigen Kern gestattet es einem nach der WO 99/10703 konzipierten Geschoss, gute aerodynamische, ballistische und vor allem Durchdringungs-Eigenschaften für Scharfschützeneinsätze zu bieten.

Aus der DE 100 05 412 ist ein Übungsgeschoss bekannt, welches eine reduzierte Reichweite aufweist. Es besteht aus einer Geschossspitze, die über Sollbruchstellen mit einem Heckkern verbunden ist. Beim Abschuss des Geschosses zerbricht durch die Massenträgheit der Geschossspitze das Geschoss, so dass nur eine reduzierte Flugweite erreicht wird.

Die US 6,263,798 beschreibt ein Geschoss, welches bei erhöhter Temperatur aber unterhalb der Sintertemperatur erzeugt wird, so dass es sich beim Einschlag direkt und vollständig in Pulverform zerlegt. Diese Druckschrift gibt an, dass sich dieses Verfahren zudem für die Herstellung von bleifreier Übungsmunition eignet.

Die genannten Übungsmunitionen nach dem Stand der Technik sind teuer in der Herstellung und ihr Schussverhalten entspricht auf grösseren Entfernungen nicht dem von Kampfmunition.

Aus der EP 0 563 552 ist ein Geschoss bekannt, welches für Weitflugzwecke geeignet ist. Das Geschoss ist dabei zweiteilig ausgebildet, wobei beispielsweise die Spitze aus Schwermetall und ein Führungsteil aus Tombak ist. Dieses Geschoss bildet eine Grundlage für den Oberbegriff des Anspruchs 1.

Ausgehend von diesem Stand der Technik liegt der Erfindung die Aufgabe zugrunde, ein Geschoss anzugeben, welches als Übungsmunition billiger und zudem bleifrei herstellbar ist.

Eine weitere Aufgabe besteht darin, bei einem nicht frontalen Aufprallen des als Übungsmunition konzipierten Geschosses das Ricochet-Verhalten zu verbessern, das heisst die Gefährdung von Dritten durch Abprallen und weiterflug des Geschosses sicherer auszuschliessen.

Schliesslich ist es Aufgabe der vorliegenden Erfindung, eine Übungsmunition anzugeben, die auf die gleichen Distanzen eingesetzt werden kann wie Kampfmunition, das heisst, die im wesentlichen bis zum Einschlag dieselben ballistischen Eigenschaften aufweist.

Diese Aufgabe wird für ein Geschoss der eingangs genannten Art durch die Merkmale des Anspruchs 1 gelöst.

Dadurch, dass das Geschoss als einstückiges Element den Lauf der Feuerwaffe verlässt, ist eine der Kampfmunition ähnliches Flugverhalten für Geschwindigkeit und Flugbahn erreichbar. Durch das Zerlegen des Geschosses in zwei beispielsweise ungefähr gleich grosse Teile beim Aufprall unter einem mehr oder weniger beliebigen Abprallwinkel, wird eine Gefährdung Dritter ausgeschlossen, ohne dass man zu einem Zerplatzen der Übungsmunition in Puderform oder ähnliches zurückgreifen muss. Die Konzeption der Munition als reines Stahlgeschoss verbilligt die Herstellung. Es sind weiter Sonderfunktionen wie Leuchtspur etc. in einfacher Weise integrierbar.

Vorteilhafte Ausführungsformen sind in den Unteransprüchen gekennzeichnet.

Die Erfindung wird nun unter Bezugnahme auf die einzige Figur näher beschrieben, die eine Explosionsansicht eines Geschosses darstellt.

Die einzige Figur zeigt ein zweiteiliges Geschoss 10, welches hier ohne Mantel ausgestaltet ist. Es verfügt über einen frontseitigen Kern 1 und einen heckseitigen Kern 2. Die Aussenform 3 des Geschosses 10, von der Geschossspitze 4 ausgehend betrachtet, ist in ogiver Form ausgebildet und geht in einen zylindrischen Mittelbereich 5 über und endet in einem konischen Heckbereich 6. Der Mittelbereich 5 verfügt über eine umlaufende gerundete Nut 7. Die beiden Kerne 1 und 2 bestehen aus Vollmaterial.

Dabei ist der heckseitige Kern 2 formschlüssig zentriert auf dem frontseitigen Kern 1 mit Hilfe eines Eingriffbereichs aufgesetzt, der die Bezugszeichen 11 und 12 trägt. Die Grössenverhältnisse von frontseitigem Kern 1 und heckseitigem Kern 2 sind dabei so, dass dieser heckseitige Kern 2 den gesamten zylindrischen Mittelbereich 5 und den kegelstumpfförmig ausgebildeten Heckbereich 6 des Geschosses 10 ausfüllt. Die Verbindung zwischen den beiden Kernen 1 und 2 kann ein Presssitz sein, was beispielsweise hier bedeutet, dass durch einfache Beaufschlagung von beiden Kernen 1 und 2 mit Scherkräften durch einen Benutzer die beiden Kerne 1 und 2 nicht getrennt werden können. Die Passungen können entsprechend genau nach ISA spezifiziert sein. Insofern sind auch andere Sitze möglich. Wesentlich ist die Wirkung des Zusammenfügen des Geschosses 10, was zu einer gegenüber der Schwerkraft nicht lösenden Verbindung führt. Es ist auch möglich, dass die Verbindung der Geschosshälften eine Klemmverbindung ist und/oder ein Reibschluss, sofern gewährleistet ist, dass nur die Teile sich nur bei einem Aufprall, selbst unter geringem Winkel voneinander lösen. Unterstützend wirkt beim Zusammenhalt der Geschosses, das beim Einsatz im wesentlichen Kräfte in Längsrichtung auf das Geschoss 10 einwirken.

Wenn dagegen das Geschoss 10, aus einer Feuerwaffe abgeschossen, nicht frontal auf eine Fläche auftrifft, beispielsweise auf eine Fläche, die beispielsweise in einem Winkel zwischen 5 und 30 Grad zur Flugrichtung, das heisst Längsachse 20, des Geschosses 10 steht, dann beaufschlagen ausreichende Scherkräfte das Geschoss 10 und es zerlegt sich in die zwei Kerne 1 und 2, womit der weitere Gefährdungsbereich nach dem Abpraller stark verkleinert wird. Bei einem Aufprall des Geschosses 10 auf eine beliebig zur Schussrichtung 20 orientierten Fläche wird das Geschoss 10 also in zwei ungefährlichere Geschossteile zerlegt.

Geeignete Ausführungen des Eingriffsbereiches der beiden Kerne 1 und 2 umfassen einen zentralen Stumpfkonus 11 des frontseitigen Kerns 1 mit einem Winkel zwischen 1 und 20 Grad, vorzugsweise zwischen 2 und 10 Grad, insbesondere von 3 Grad gegenüber der Längsachse 20 des Geschosses 10, und einem für den Presssitz oder einer Klemmverbindung geeigneten komplementären Konus 12 des heckseitigen Kerns 2. Dieser weist vorteilhafterweise fast den gleichen Winkel, insbesondere einen etwas kleineren Winkel, auf wie der Stumpfkonus 11, beispielsweise einen um 0,2 bis 1 Grad, insbesondere 0,5 Grad kleineren Winkel, das heisst hier einen Winkel von 2,5 Grad gegenüber der Längsachse 20 mit einem um 0,03 Millimeter kleineren Innendurchmesser des heckseitigen stumpfkegeligen Kernkonus 12, wenn die beiden Anschlagflächen 13 der beiden Kerne 1 und 2 aufeinandergedrückt werden, so dass kein Luftspalt an den Flächen 13 besteht.

Die Dicke der Wandung 14 des heckseitigen Kernkonus 12 beträgt in dem hier dargestellten Ausführungsbeispiel an der Anschlagfläche 13, das heisst im zylindrischen Mittelbereich 5, 1,17 Millimeter bei einem Aussendurchmesser von 10,884 Millimeter. Insbesondere kann die Wandstärke des stumpfkegeligen Hohlkonus 12 zwischen 1/5 und 1/3 des Durchmessers des Geschosses 10 in seinem zylindrischen Abschnitt betragen.

Die Ausmasse der Anschlagflächen 15 sind dagegen an beiden Kernen 1 und 2 identisch. Die Anschlagflächen 15 verlaufen wie die Flächen 13 in einer Ebene senkrecht zur Längsrichtung 20 des Geschosses 10. Die Tiefe beziehungsweise Höhe der Koni 11 und 12 ist vorzugsweise identisch, so dass sich bei aufeinander gesetzten und angedrückten oder angepressten Kernen 1 und 2 ein auf der Aussenseite bündiges Geschoss 10 ergibt. Die Höhe des frontseitigen Kernkonus 11 beträgt bei diesem Ausführungsbeispiel 4 Millimeter und somit zwischen 1/4 bis 1/8, hier 1/6 der Länge eines der beiden Kerne 1 oder 2.

Anstelle der Koni 11 und 12 der Kerne 1 und 2 können auch im wesentlichen komplementäre zylindrische Elemente ineinander greifen.

Die Kerne 1 und 2 hier sind vorteilhafterweise aus identischem Material ausgebildet. Insbesondere können die beiden Kerne 1 und 2 beide aus Stahl ähnlicher Härte oder gleichem Stahl bestehen, so dass sich eine Material-gleiche Verbindung, Klemmverbindung oder Presssitz ergibt. Die Herstellung ist gegenüber den Geschossen nach dem Stand der Technik sehr einfach. Insbesondere muss nicht der harte frontseitige Kern 1 und dann der weiche heckseitige Kern 2 in einen Mantel des Geschosses 10 gepresst werden.

Die Länge des frontseitigen Kerns 1 beträgt beispielsweise 24 Millimeter, während die Länge des heckseitigen Kerns 2 beispielsweise 23 Millimeter beträgt. Somit ist auf Grund der äusseren Form der Kerne 1 und 2 eine gleiche Gewichtsverteilung gegeben. Somit entstehen bei einem Aufprall des Geschosses 10 zwei im wesentlichen gleichgrosse und gleich schwere Bruchstücke. Das Längen- oder das Gewichtsverhältnis der Kerne 1 und 2 zueinander kann beispielsweise zwischen 1:3 bis 3:1, vorteilhafterweise zwischen 1:2 bis 2:1 und noch bevorzugter zwischen 1:1,3 bis 1,3:1 gewählt werden.

Das Geschoss 10 kann bei einem anderen Ausführungsbeispiel der Erfindung auch als Mantelgeschoss ausgestaltet sein, wobei der Mantel des Geschosses 10 dann nur Führungseigenschaften im Rohr aufweist und so dünn ausgestaltet ist, dass der Mantel in keiner Weise mit der Zerstörung des Geschosses 10 beim Auftreffen des Geschosses 10 auf ein Ziel interferiert. Bei der Herstellung eines solchen Mantelgeschosses werden dann vorteilhafterweise zuerst die in der Figur dargestellte zweiteiligen Kerne 1 und 2 zusammengedrückt, bevor ein Mantel über das so entstandene Geschoss 10 übergepresst wird. Dieser Mantel kann insbesondere in die Nut 7 eingebördelt werden.

Statt einem Stumpfkegel 11 an dem frontseitigen Kern 1 und einem Hohlstumpfkegel 12 an dem heckseitigen Kern 2 kann das zweiteilige Geschoss 10 auch genau anders herum aufgebaut sein, wobei somit die wandungen 14 an dem frontseitigen Kern 1 ausgebildet sind.

## Patentansprüche

1. Geschoss (10) mit einem frontseitigen Kern (1) und mit einem heckseitigen Kern (2), wobei die Aussenform (3) des Geschosses (10), von der Geschossspitze (4) ausgehend betrachtet, in ogiver Form ausgebildet ist, in einen zylindrischen Mittelbereich (5) übergeht und in einem konischen Heckbereich (6) endet, wobei der heckseitige Kern (2) formschlüssig zentriert an dem frontseitige Kern (1) anliegt und wobei dieser heckseitige Kern (2) den gesamten zylindrischen und den kegelstumpfförmig ausgebildeten Heckbereich (2) des Geschosses (10) ausfüllt, wobei beide Kerne (1, 2) aus ein und demselben Material bestehen, nämlich aus Stahl bestehen, und wobei an den beiden Kernen (1, 2) aus gleichem Material jeweils ein Eingriffbereich (11, 12) ausgestaltet ist, der ein Zusammenfügen des Geschosses (10) in einer gegenüber Schwerkraft nicht lösenden Verbindung gestattet, wobei sich eine bündige Aussenform (3) des Geschosses (10) ergibt und sich die Kontaktflächen (15; 13; 11 zu 12) der Kerne (1, 2) im wesentlichen ohne einen Abstand oder Spalt über die gesamte Kontaktfläche (15; 13; 11 zu 12) hinweg direkt berühren.

2. Geschoss nach Anspruch 1, **dadurch gekennzeichnet, dass** das Geschoss einen Mantel umfasst, welcher so dünn ausgestaltet ist, dass der Mantel in keiner Weise mit der Zerstörung des Geschosses beim Auftreffen auf ein Ziel interferiert.

3. Geschoss nach Anspruch 1 oder 2, **dadurch gekennzeichnet, dass** der eine Eingriffbereich ein stumpfkegeliger Konus (11) und der andere Eingriffbereich ein stumpfkegeliger Hohlkonus (12) ist.

4. Geschoss nach Anspruch 3, **dadurch gekennzeichnet, dass** der zentrale Stumpfkonus (11) mit einem Winkel zwischen 1 und 20 Grad, vorzugsweise zwischen 2 und 10 Grad, insbesondere von 3 Grad ausgestaltet ist, und dass der stumpfkegelige Hohlkonus (12) einen um 0,2 bis 1 Grad, insbesondere 0,5 Grad kleineren Winkel aufweist.

5. Geschoss nach Anspruch 3 oder 4, **dadurch gekennzeichnet, dass** die Wandstärke des stumpfkegeligen Hohlkonus (12) zwischen 1/5 und 1/3 des Durchmesser des Geschosses (10) an seinem zylindrischen Abschnitt (5) beträgt.

6. Geschoss nach einem der Ansprüche 3 bis 5, **dadurch gekennzeichnet, dass** die Höhe des zentralen Stumpfkonus (11) zwischen 1/4 und 1/8, insbesondere 1/6, der Länge eines der beiden Kerne (1, 2) beträgt.

7. Geschoss nach einem der Ansprüche 1 bis 6, **dadurch gekennzeichnet, dass** der zylindrische Abschnitt (5) über eine umlaufende Nut (7) verfügt, die insbesondere zur Bördelung eines Geschossmantels einsetzbar ist.

8. Geschoss nach einem der Ansprüche 1 bis 7, **dadurch gekennzeichnet, dass** das Längen- oder das Gewichtsverhältnis der Kerne (1 und 2) zueinander beispielsweise zwischen 1:2 bis 2:1 beträgt.

9. Geschoss nach einem der Ansprüche 1 bis 8, **dadurch gekennzeichnet, dass** die Teile des zusammenfügten Geschosses (10) in einer Klemmverbindung, in einem Reibschluss oder in einem Presssitz zueinander stehen.

## Claims

1. Projectile (10) having a front-side core (1) and having a rear-side core (2), wherein the external form (3) of the projectile (10), viewed starting from the projectile nose (4), being of ogive-shaped configuration, transforming into a cylindrical middle region (5) and ending in a conical rear region (6), wherein the rear-side core (2) bearing positively fitted in a centred manner against the front-side core (1) and this rear-side core (2) filling the entire cylindrical and the frustoconically configured rear region (2) of the projectile (10), wherein both cores (1, 2) consist of one and the same material namely of steel and wherein a contact zone (11, 12) is respectively configured on the two cores (1, 2), which contact zone allows the projectile (10) to be joined together in a joint which does not weaken under gravitational force, a perfectly aligned external form (3) of the projectile (10) being obtained and the contact faces (15; 13; 11 to 12) of the cores (1, 2) directly touching one another, substantially without a clearance or gap over the whole of the contact face (15; 13; 11 to 12).

2. Projectile according to Claim 1, **characterized in that** the projectile comprises a jacket, which is designed sufficiently thin that the jacket in no way interferes with the destruction of the projectile when the projectile hits a target.

3. Projectile according to Claim 1 or 2, **characterized in that** the one contact zone is a frustoconical cone (11) and the other contact zone is a frustoconical hollow cone (12).

4. Projectile according to Claim 3, **characterized in that** the central truncated cone (11) is configured with an angle of between 1 and 20 degrees, preferably between 2 and 10 degrees, more particularly of 3 degrees, and **in that** the frustoconical hollow cone (12) has an angle which is 0.2 to 1 degree smaller, more particularly 0.5 degree smaller.

5. Projectile according to Claim 3 or 4, **characterized in that** the wall thickness of the frustoconical hollow cone (12) measures between 1/5 and 1/3 of the diameter of the projectile (10) at its cylindrical portion (5).

6. Projectile according to one of claims 3 to 5, **characterized in that** the height of the central truncated cone (11) measures between 1/4 and 1/8, in particular 1/6, of the length of one of the two cores (1, 2).

7. Projectile according to one of Claims 1 to 6, **characterized in that** the cylindrical portion (5) possesses a circumferential groove (7), which can be used, in particular, for the crimping of a projectile jacket.

8. Projectile according to one of Claims 1 to 7, **characterized in that** the length or weight ratio of the cores (1 and 2) one to the other measures, for example, between 1:2 and 2:1.

9. Projectile according to one of Claims 1 to 8, **characterized in that** the parts of the joined-together projectile (10) stand in a clamped joint, in a frictional engagement or in a press fit one to the other.

## Revendications

1. Projectile (10) comprenant un noyau du côté frontal (1) et un noyau du côté postérieur (2), dans lequel la forme extérieure (3) du projectile (10), considérée en partant de la pointe du projectile (4), est réalisée en forme d'ogive, se transforme en une zone médiane cylindrique (5), et se termine dans une zone postérieure conique (6), dans lequel le noyau du côté postérieur (2) est appliqué contre le noyau du côté frontal (1) de façon centrée par coopération de formes, et dans lequel se noyau du côté postérieur (2) remplit la totalité de la zone cylindrique et de la zone postérieure (2), réalisée en forme de tronc de cône, du projectile (10), dans lequel les deux noyaux (1, 2) sont réalisés en un seul et même matériau, à savoir en acier, et dans lequel une zone d'engagement (11, 12) est réalisée sur les deux noyaux (1, 2) respectivement en un même matériau, ladite zone d'engagement permettant un assemblage du projectile (10) en une liaison qui n'est pas défaite par la force de gravité, de sorte qu'il en résulte une forme extérieure (3) en affleurement du projectile (10), et les surfaces de contact (15 ; 13 ; 11 à 12) des noyaux (1, 2) se touchent sensiblement directement sans écartement ni intervalle sur la totalité de la surface de contact (15 ; 13 ; 11 à 12).

2. Projectile selon la revendication 1, **caractérisé en ce que** le projectile comprend une enveloppe, laquelle est conçue aussi mince que l'enveloppe n'interfère en aucune façon avec la destruction du projectile lors de l'arrivée sur une cible.

3. Projectile selon la revendication 1 ou 2, **caractérisé en ce que** l'une des zones d'engagement est un cône de forme tronconique (11), et l'autre zone d'engagement est un cône creux de forme tronconique (12).

4. Projectile selon la revendication 3, **caractérisé en ce que** le tronc de cône central (11) présente un angle entre 1 et 20 degrés, de préférence entre 2 et 10 degrés, en particulier de 3 degrés, et **en ce que** le cône creux de forme tronconique (12) présente un angle plus petit de 0,2 à 1 degré, en particulier 0,5 degrés.

5. Projectile selon la revendication 3 ou 4, **caractérisé en ce que** l'épaisseur de paroi du cône creux de forme tronconique (12) s'élève entre 1/5 et 1/3 du diamètre du projectile (10) dans son tronçon cylindrique (5).

6. Projectile selon l'une des revendications 3 à 5, **caractérisé en ce que** la hauteur du tronc de cône central (11) s'élève entre 1/4 et 1/8, en particulier 1/6, de la longueur de l'un des deux noyaux (1, 2).

7. Projectile selon l'une des revendications 1 à 6, **caractérisé en ce que** le tronçon cylindrique (5) dispose d'une gorge périphérique (7), qui est utilisable en particulier pour le rabattement d'une enveloppe du projectile.

8. Projectile selon l'une des revendications 1 à 7, **caractérisé en ce que** le rapport de longueur ou le rapport pondéral des noyaux (1 et 2) l'un par rapport à l'autre est par exemple entre 1:2 à 2:1.

9. Projectile selon l'une des revendications 1 à 8, **caractérisé en ce que** les parties du projectile assemblé (10) se trouvent dans une liaison à coincement, une liaison à coopération de friction ou dans un montage serré à la presse l'une par rapport à l'autre.
